# FASCICULE DE BREVET EUROPEEN

(11) **EP 3 299 906 B1**
(45) Date de publication et mention de la délivrance du brevet: **13.08.2025**
(21) Numéro de dépôt: 16190169.9
(22) Date de dépôt: 22.09.2016
(51) Int. Cl.: G04C 3/14, G04C 10/04

(54) **PIECE D'HORLOGERIE ELECTRONIQUE A DEUX AIGUILLES DU TYPE ANALOGIQUE**
ELEKTRONISCHE UHR MIT ZWEI ZEIGERN VOM ANALOGEN TYP
ANALOGUE ELECTRONIC TIMEPIECE WITH TWO NEEDLES

(43) Date de publication de la demande: 28.03.2018
(73) Titulaire: ETA SA Manufacture Horlogère Suisse, 2540 Grenchen (CH)
(72) Inventeur: Zanesco, Vittorio, 2016 Cortaillod (CH); Lagorgette, Pascal, 2502 Bienne (CH)
(74) Mandataire: ICB SA

(56) Documents cités:
- EP-A1- 0 589 353
- EP-A1- 1 748 331
- US-A- 4 028 880

## Description

### DOMAINE TECHNIQUE

L'invention se rapporte à une pièce d'horlogerie à deux aiguilles à affichage analogique. Plus spécifiquement, l'invention se rapporte à une pièce d'horlogerie ne comportant que deux aiguilles, qui permettent d'afficher des fonctions différentes de celles auxquelles elles sont initialement destinées ou permettant d'afficher des informations de manière différente par rapport à la manière, dont elles sont initialement affichées.

### ARRIERE-PLAN TECHNOLOGIQUE

Le problème le plus important rencontré avec une pièce d'horlogerie électronique, telle qu'une montre-bracelet, fonctionnant par pile, est la fin de vie de pile. Lorsque la fin de vie de pile approche, la tension de la pile décroît provoquant ainsi le dérèglement du fonctionnement de la pièce d'horlogerie et lorsque la fin de vie de pile est atteinte, la pièce d'horlogerie s'arrête de fonctionner. Selon plusieurs solutions connues, pour annoncer la fin de vie de la pile, on peut munir la pièce d'horlogerie d'un élément lumineux, qui a une tension de fonctionnement prédéterminée, et l'élément lumineux produit des signaux lumineux intermittents. Selon cet agencement, plusieurs jours avant la fin de vie de pile, la tension de la pile chute en dessous de la tension de fonctionnement de l'élément lumineux, qui n'est plus capable de fonctionner. Selon une autre méthode, l'élément lumineux est normalement maintenu dans un état inactif, mais il peut produire des signaux lumineux intermittents, lorsque la tension de la pile chute en-dessous d'une valeur prédéterminée. Selon la première méthode, comme l'élément lumineux produit constamment des signaux lumineux, la puissance consommée est importante de sorte qu'il est nécessaire d'utiliser une pile ayant une capacité plus importante. Selon la deuxième méthode, la consommation de puissance croît, lorsque la fin de vie de la pile approche, ce qui accélère l'épuisement de la pile.

Il est aussi à noter que pour une pièce d'horlogerie à deux aiguilles seulement, il n'est pas connu d'indiquer la fin de vie de pile par un signal lumineux comme décrit ci-devant. Généralement avec une telle pièce d'horlogerie à deux aiguilles d'indication, il n'est pas prévu de moyens supplémentaires pour pouvoir indiquer la fin de vie de pile de manière simple, ce qui est un inconvénient.

Un autre problème rencontré avec une pièce d'horlogerie, spécialement une pièce d'horlogerie à deux aiguilles, est qu'il n'est pas possible de manipuler facilement les aiguilles, ou de changer la manière de leur fonctionnement normal. Actuellement, une pièce d'horlogerie à deux aiguilles comporte une aiguille des heures pour indiquer les heures, et une aiguille des minutes pour indiquer les minutes. Toutefois, il serait souhaitable de pouvoir actionner ou déplacer les aiguilles de manière plus flexible.

La demande de brevet EP 0 589 353 A1 décrit une pièce d'horlogerie de type analogique pour afficher d'autres informations que des informations relatives à l'heure. Elle comprend une aiguille des heures et une aiguille des minutes entraînées indépendamment l'une de l'autre chacune par un moteur respectif. Il est prévu un premier mode de fonctionnement d'affichage normal de l'heure et un second mode de fonctionnement par activation de moyens de commande pour que les aiguilles indiquent une autre information. Les aiguilles dans le second mode se superposent pour indiquer une autre information que l'information horaire. Rien ne permet de passer facilement d'un second mode à un premier mode de manière automatique, ce qui constitue un inconvénient.

La demande de brevet EP 1 748 331 A1 décrit une montre électronique de plongée, qui comprend deux aiguilles entraînées indépendamment l'une de l'autre chacune par un moteur respectif. Dans un premier mode de fonctionnement, les aiguilles indiquent chacune une donnée distincte, telle que l'heure, et dans un second mode de fonctionnement, qui est un mode de plongée, au moins une des aiguilles indique une profondeur instantanée. Rien ne permet de passer facilement d'un second mode à un premier mode de manière automatique, ce qui constitue un inconvénient.

Le brevet US 4,028,880 A décrit un dispositif d'affichage de fin de vie d'une pile dans une montre électronique. La montre électronique comprend deux aiguilles pour indiquer l'heure courante. Lorsque le niveau de tension de la pile devient très bas, la montre est prévue pour indiquer la fin de vie de pile par l'intermédiaire de la seconde aiguille, qui se déplace selon un mouvement irrégulier. Rien ne permet de passer facilement d'un second mode à un premier mode de manière automatique, ce qui constitue un inconvénient.

L'objet de la présente invention est donc de surmonter les problèmes identifiés ci-dessus liés à des pièces d'horlogerie électroniques à affichage analogique.

### RESUME DE L'INVENTION

La présente invention propose donc une pièce d'horlogerie électronique à deux aiguilles à affichage analogique, comme expliqué plus en détail plus loin.

A cet effet, l'invention a pour objet selon un premier aspect une pièce d'horlogerie électronique à deux aiguilles à affichage analogique selon la revendication indépendante 1.

Avantageusement par la présente solution, il est possible de réaliser une pièce d'horlogerie ayant la possibilité d'afficher plusieurs fonctions avec un mouvement à deux aiguilles. Ledit mouvement est de faible épaisseur avec un prix du mouvement réduit. Le mouvement est composé de peu de composants mécaniques par rapport à un mouvement à trois aiguilles. La pièce d'horlogerie proposée permet d'avoir un affichage de la seconde sur demande par un simple mouvement à deux aiguilles. La pièce d'horlogerie proposée permet d'afficher l'heure dans un premier mode de fonctionnement normal à deux aiguilles. Dans un second mode de fonctionnement, agencé pour être activé par la pièce d'horlogerie en détectant la fin de vie de la source d'alimentation, la pièce d'horlogerie proposée permet ainsi d'afficher la fin de vie de la pile avec un mouvement à deux aiguilles. Contrairement aux mouvements de l'état d'art, dans lesquels chaque fonction d'affichage comporte sa propre aiguille ou son propre disque indicateur, la présente invention vise à afficher sur demande notamment l'heure et la minute, la date et la seconde avec uniquement deux aiguilles.

D'autres aspects de la présente invention sont définis dans les revendications dépendantes.

### BREVE DESCRIPTION DES FIGURES

L'invention sera bien comprise à la lecture de la description ci-après faite à titre d'exemple non limitatif en regard du dessin ci-annexé, qui représente schématiquement :
- la figure 1 représente une vue schématique simplifiée illustrant une pièce d'horlogerie selon un mode de réalisation de la présente invention.

### DESCRIPTION DETAILLEE DE L'INVENTION

En se reportant à la figure 1, une forme de réalisation conforme à la présente invention est maintenant expliquée plus en détail. Cette forme de réalisation est décrite dans le contexte d'une montre bracelet électronique à affichage analogique. Toutefois, la présente invention n'est pas limitée uniquement aux montres bracelets. En ce qui concerne le nombre d'aiguilles, la montre de la présente invention ne comprend que deux aiguilles, notamment une première aiguille comme illustrée est une aiguille des heures, et une deuxième aiguille comme illustrée est une aiguille des minutes.

En référence à la figure 1, la montre 1, qui est représentée schématiquement, comporte une source d'alimentation électrique 3 constituée par une pile, qui alimente un circuit électronique et, à travers ce circuit, un premier moteur électrique 7, qui actionne l'aiguille des heures 9, et un deuxième moteur électrique 8, qui actionne l'aiguille des minutes 11. De cette manière, le fonctionnement de ces deux aiguilles peut être contrôlé de manière indépendante. Les deux moteurs électriques peuvent être des moteurs de type pas à pas, par exemple. Le cadran 13 de la montre est visible derrière les aiguilles 9, 11.

Le circuit électronique comporte principalement un oscillateur à quartz (non illustré) associé à un microprocesseur 5 du type horloger, qui commande directement les moteurs 7, 8, ainsi qu'un circuit de contrôle 15 de la tension de la pile. Ce circuit de contrôle 15 comporte essentiellement un comparateur 17, un circuit spécial 19 agencé pour mémoriser par exemple un seuil de tension de référence, ou un seuil de résistance interne, et deux résistances 21 et 23 appelées respectivement résistances du pont diviseur. Le circuit spécial 19 est connu notamment par le brevet suisse CH 651 999. Un nœud de connexion 25 des deux résistances 21 et 23 est relié à une entrée positive du comparateur 17. L'autre borne de la résistance 23 est raccordée à la masse T. L'autre borne de la résistance 21 est connectée à la borne positive de la pile. L'entrée négative du comparateur 17 est reliée à une borne du circuit spécial 19, dont l'autre borne est reliée à la masse T. La sortie du comparateur 17 est connectée au microprocesseur 5.

Le circuit de contrôle 15 est agencé pour détecter la tension de la pile ou sa résistance interne et pour la comparer à une valeur seuil prédéterminée. Lorsque la valeur effective de la tension ou de la résistance interne atteint la valeur seuil respective, le circuit de contrôle 15 transmet une information appropriée au microprocesseur 5, qui commande les moteurs 7, 8.

En ce qui concerne les aiguilles 9 et 11, et étant donné que la montre 1 de la présente invention ne comprend que deux aiguilles, il est proposé au moins deux modes de fonctionnement ou modes opérationnels pour les aiguilles pour pouvoir indiquer plus d'informations par rapport à une montre à deux aiguilles selon l'état d'art. Un premier mode de fonctionnement peut être considéré comme un mode de fonctionnement normal, alors qu'un second mode de fonctionnement est un mode de fonctionnement alterné. Le second mode de fonctionnement est activé par un événement détecté par la montre. Cet événement peut être un événement, qui ne nécessite pas d'intervention du porteur de la montre 1. Après le second mode de fonctionnement, la montre peut revenir au premier mode de fonctionnement, après avoir détecté un événement déterminé ou bien après un temps déterminé.

Selon cette forme de réalisation de la présente invention avec le mode de fonctionnement normal, l'aiguille des heures 9 fonctionne de manière définie sautante. Autrement dit, l'heure est indiquée de manière sautante par l'aiguille des heures 9. Par exemple, de 13h00 à 13h59, l'aiguille des heures 9 est positionnée sur le cadran 13 à la position « 1 » comme représenté à la figure 1, puis de 14h00 à 14h59 à la position « 2 », et ainsi de suite. On peut donc constater que, dans le mode de fonctionnement normal, dans cet exemple, l'aiguille des heures 9 fait un saut à chaque heure, c'est-à-dire un saut par heure. Selon le mode de fonctionnement normal, l'aiguille des minutes 11 indique les minutes de manière sautante ou glissante. Dans ce mode de fonctionnement normal, la montre affiche l'heure et la minute.

Après un temps déterminé dans un second mode de fonctionnement, les aiguilles indiquent à nouveau l'heure et la minute. On peut donc prévoir, qu'après un temps déterminé, le mode de fonctionnement change automatiquement au premier mode de fonctionnement, qui est le mode de fonctionnement normal.

Selon une variante de la présente invention, l'activation du second mode de fonctionnement n'est pas liée à une action effectuée par l'utilisateur. Dans cette variante, le moment de changer le mode de fonctionnement au second mode de fonctionnement est lié à la détection de fin de vie de la pile 3. Une fois que la fin de vie de la pile 3 est détectée, le fonctionnement normal des aiguilles peut être changé pour apporter à l'utilisateur une information complémentaire, qu'il peut interpréter comme l'indication de fin de vie de la pile 3. Autrement dit, l'état de la montre 1 change du premier mode de fonctionnement au second mode de fonctionnement. Ici aussi, le premier mode de fonctionnement correspond à un mode de fonctionnement normal, alors que le second mode de fonctionnement correspond à un mode de fonctionnement alterné, c'est-à-dire, que dans ce cas-là, il s'agit d'un mode de fonctionnement de fin de vie de pile.

Par exemple de manière plus spécifique, selon le mode de fonctionnement de fin de vie pile, l'aiguille des heures 9 fonctionne de manière glissante, alors que l'aiguille des minutes 11 devient l'aiguille des secondes faisant des sauts à chaque intervalle prédéterminé. Cet intervalle est typiquement plus qu'une seconde, par exemple deux, trois, quatre ou cinq secondes, voire plus. Il est aussi possible d'augmenter cet intervalle au fur et à mesure que la fin de vie de la pile 3 s'approche. Par exemple, plusieurs seuils peuvent être définis et sauvegardés dans le circuit de contrôle 15. Si un premier seuil a été dépassé, l'intervalle devient égal à deux secondes, alors que si un troisième seuil a été dépassé, l'intervalle devient égal à trois secondes et ainsi de suite.

Selon une troisième variante, lorsque la fin de vie de pile 3 s'approche, l'aiguille des heures 9 et l'aiguille des minutes 11 deviennent superposées affichant l'heure glissante. Selon une quatrième variante, il peut être prévu dans le mode de fonctionnement de fin de vie de pile, que l'aiguille des minutes 11 avance par sauts de 5 minutes.

Comme décrit ci-dessus, lorsqu'une couronne sans liaisons mécaniques, dite électronique, pilote des aiguilles de manière indépendante, cela offre de nombreuses possibilités de manipulation et d'affichage de fonctions sur demande. Quelques manipulations possibles dans un mouvement heure/minute, dont les aiguilles sont indépendantes l'une de l'autre, ont été décrites ci-dessus. On peut aussi imaginer d'autres variantes. Par exemple, il est possible d'indiquer aussi la date. Plus spécifiquement, une des aiguilles, par exemple l'aiguille des minutes 11, peut indiquer le jour, alors que l'autre aiguille, par exemple l'aiguille des heures, peut indiquer le mois. Il est aussi possible que l'aiguille des minutes 11 indique le jour, alors que l'aiguille des heures 9 fonctionne de manière glissante.

On peut aussi envisager plusieurs autres variantes dans les configurations expliquées ci-dessus sans sortir du cadre de la présente invention. Par exemple, selon le premier mode de fonctionnement, les aiguilles peuvent fonctionner de manière différente par rapport à leur fonctionnement expliqué ci-dessus.

## Revendications

1. Pièce d'horlogerie électronique à deux aiguilles à affichage analogique (1), la pièce d'horlogerie comprenant une source d'alimentation (3), une aiguille des heures (9) et une aiguille des minutes (11), l'aiguille des heures (9) et l'aiguille des minutes (11) étant agencées pour fonctionner indépendamment l'une de l'autre, l'aiguille des heures (9) et l'aiguille des minutes (11) étant agencées pour fonctionner selon un premier mode de fonctionnement, et selon un second mode de fonctionnement pour afficher la fin de vie de la source d'alimentation (3), qui est agencé pour être activé par la pièce d'horlogerie en détectant la fin de vie d'une source d'alimentation (3) dans laquelle selon le second mode fonctionnement, l'aiguille des heures (9) et l'aiguille des minutes (11) sont agencées pour fonctionner de manière différente par rapport à leur fonctionnement selon le premier mode de fonctionnement, selon le premier mode de fonctionnement l'aiguille des heures (9) indique l'heure de manière sautante, alors que l'aiguille des minutes (11) indique la minute de manière glissante ou sautante, après le second mode de fonctionnement, la pièce d'horlogerie (1) est agencée pour revenir au premier mode de fonctionnement, après avoir détecté un autre événement ou après un temps déterminé, et selon le second mode de fonctionnement, l'aiguille des heures (9) indique l'heure de manière glissante, alors que l'aiguille des minutes (11) devient l'aiguille des secondes faisant des sauts à chaque intervalle prédéterminé, dans laquelle l'intervalle déterminé est entre 2 secondes et 5 secondes.

2. Pièce d'horlogerie (1) selon la revendication 1, dans laquelle la durée de l'intervalle dépend de l'état de charge de la source d'alimentation (3) de la pièce horlogerie (1).

3. Pièce d'horlogerie (1) selon la revendication 2, dans laquelle l'intervalle est prévu pour devenir plus long au fur et à mesure que l'état de la charge diminue.

4. Pièce d'horlogerie (1) selon la revendication 1, dans laquelle selon le second mode de fonctionnement, l'aiguille des minutes (11) avance par sauts de 5 minutes pour indiquer la fin de vie de pile.

5. Pièce d'horlogerie (1) selon l'une des revendications précédentes, dans laquelle la pièce d'horlogerie (1) est une montre-bracelet.

## Patentansprüche

1. Elektronischer Zeitmesser mit zwei analogen Anzeigezeigern (1), der Zeitmesser umfassend eine Energiequelle (3), einen Stundenzeiger (9) und einen Minutenzeiger (11), der Stundenzeiger (9) und der Minutenzeiger (11) ausgelegt sind, unabhängig voneinander zu arbeiten, der Stundenzeiger (9) und der Minutenzeiger (11) ausgelegt sind, in einem ersten Betriebsmodus und in einem zweiten Betriebsmodus zu arbeiten, um das Ende der Lebensdauer der Energiequelle (3) anzuzeigen, die ausgelegt ist, von dem Zeitmesser aktiviert zu werden, wenn er das Ende der Lebensdauer einer Energiequelle (3) erfasst, wobei der Stundenzeiger (9) und der Minutenzeiger (11) ausgelegt sind, in dem zweiten Betriebsmodus anders als in dem ersten Betriebsmodus zu arbeiten,
der Stundenzeiger (9) in dem ersten Betriebsmodus springt, um die Stunde anzuzeigen, während der Minutenzeiger (11) gleitet oder springt, um die Minuten anzuzeigen,
der Zeitmesser (1) konstruiert ist, nach dem zweiten Betriebsmodus nach dem Erkennen eines anderen Ereignisses oder nach einer bestimmten Zeit in den ersten Betriebsmodus zurückzukehren, und
der Stundenzeiger (9) in dem zweiten Betriebsmodus gleitet, um die Stunde anzuzeigen, während der Minutenzeiger (11) als Sekundenzeiger dient, der in jedem voreingestellten Intervall springt, wobei das eingestellte Intervall zwischen 2 und 5 Sekunden liegt.

2. Zeitmesser (1) nach Anspruch 1, wobei die Länge des Intervalls von dem Ladezustand der Energiequelle (3) des Zeitmessers (1) abhängt.

3. Zeitmesser (1) nach Anspruch 2, wobei das Intervall eingestellt ist, mit abnehmendem Ladezustand länger zu werden.

4. Zeitmesser (1) nach Anspruch 1, wobei der Minutenzeiger (11) in dem zweiten Betriebsmodus in 5-Minuten-Sprüngen weiterrückt, um das Ende der Batterielebensdauer anzuzeigen.

5. Zeitmesser (1) nach einem der vorhergehenden Ansprüche, wobei der Zeitmesser (1) eine Armbanduhr ist.

## Claims

1. An electronic timepiece with two analogue display hands (1), the timepiece comprising a power source (3), an hour hand (9) and a minute hand (11), the hour hand (9) and the minute hand (11) being designed to operate independently of each other, the hour hand (9) and the minute hand (11) being designed to operate in a first operating mode and in a second operating mode to display the end of the power source (3) life, which is designed to be activated by the timepiece when it detects the end of life of a power source (3) in which in the second operating mode, the hour hand (9) and the minute hand (11) are designed to operate differently from their operation in the first operating mode,
in the first operating mode, the hour hand (9) jumps to indicate the hour, while the minute hand (11) slides or jumps to indicate the minutes,
after the second operating mode, the timepiece (1) is designed to return to the first operating mode, after having detecting another event or after a set time, and
in the second operating mode, the hour hand (9) slides to indicate the hour, while the minute hand (11) acts as the second hand, jumping at each preset interval, in which the set interval is between 2 seconds and 5 seconds.

2. The timepiece (1) according to claim 1, in which the length of the interval depends on the status of the charge of the power source (3) of the timepiece (1).

3. The timepiece (1) according to claim 2, in which the interval is set to become longer as the status of the charge decreases.

4. The timepiece (1) according to claim 1, in which in the second operating mode, the minute hand (11) advances in 5-minute jumps to indicate the end of battery life.

5. The timepiece (1) according any of the preceding claims, in which the timepiece (1) is a wristwatch.
